# EUROPÄISCHE PATENTSCHRIFT

(11) **EP 3 038 213 B1**
(45) Veröffentlichungstag und Bekanntmachung des Hinweises auf die Patenterteilung: **11.01.2017**
(21) Anmeldenummer: 15200872.8
(22) Anmeldetag: 17.12.2015
(51) Int. Cl.: H01R 4/48, H01R 11/09

(54) **LEITERANSCHLUSSKLEMME ZUM ANKLEMMEN WENIGSTENS EINES ELEKTRISCHEN LEITERS**
CABLE CONNECTION TERMINAL FOR CLAMPING AT LEAST ONE ELECTRICAL CONDUCTOR
BORNE DE CONNECTION DE CABLE DESTINEE A SERRER AU MOINS UN CONDUCTEUR ELECTRIQUE

(30) Priorität: 22.12.2014 DE 102014119404; 09.01.2015 DE 102015100257
(43) Veröffentlichungstag der Anmeldung: 29.06.2016
(73) Patentinhaber: Wago Verwaltungsgesellschaft mbH, 32423 Minden (DE)
(72) Erfinder: Stolze, Henry, 06567 Bad Frankenhausen (DE)
(74) Vertreter: Günther, Constantin

(56) Entgegenhaltungen:
- WO-A1-2014/186813
- DE-A1-102004 044 889
- DE-A1-102013 101 411

## Beschreibung

Die Erfindung betrifft eine Leiteranschlussklemme zum Anklemmen wenigstens eines elektrischen Leiters, mit wenigstens einem Isolierstoffgehäuse und wenigstens einem Kontakteinsatz, der wenigstens eine Klemmfeder und wenigstens eine Stromschiene aufweist, wobei die Klemmfeder einen Anlageabschnitt und einen zum Klemmen des elektrischen Leiters gegen die Stromschiene ausgebildeten Klemmabschnitt aufweist, der an einem Anlageabschnitt-seitigen Ende des Klemmabschnitts unmittelbar oder mittelbar mit dem Anlageabschnitt verbunden ist, wobei die Klemmfeder wenigstens einen an den Klemmabschnitt angrenzenden Betätigungsabschnitt hat, der an dem dem Anlageabschnittseitigen Ende abgewandten Ende des Klemmabschnitts angeordnet ist. Der Klemmabschnitt einer Klemmfeder wird zum Teil auch als Klemmschenkel bezeichnet, der Anlageabschnitt auch als Anlageschenkel.

Eine solche Leiteranschlussklemme ist aus der EP 2 400 595 A1 bekannt. Die dort beschriebene Leiteranschlussklemme ist bereits sehr ausgereift und hat sich in der Praxis bewährt. Aus der WO 2014/186813 A1 ist eine Anschluss- oder Verbindungsklemme bekannt. Aus der DE 10 2004 044 889 A1 ist eine elektrische Stockwerksklemme bekannt. Aus der DE 10 2013 101 411 A1 ist ein Federkraftklemmanschluss und eine Leiteranschlussklemme bekannt.

Der Erfindung liegt die Aufgabe zugrunde, eine weitere zumindest ebenso vorteilhafte Leiteranschlussklemme anzugeben.

Diese Aufgabe wird gelöst durch eine Leiteranschlussklemme gemäß Anspruch 1. Mittels der Druckkraft-Beaufschlagung des Betätigungsabschnitts kann eine zwischen der Stromschiene und dem Klemmabschnitt, insbesondere dessen Klemmkante, gebildete Klemmstelle geöffnet werden. Dies erlaubt das problemlose Einführen elektrischer Leiter, insbesondere feindrähtiger und mehrdrähtiger Leiter, sowie das Entfernen elektrischer Leiter aus der Leiteranschlussklemme.

Durch die Druckkraft-Beaufschlagung des Betätigungsabschnitts, im Gegensatz zu einer Zugkraft-Beaufschlagung, lassen sich andere Bauformen und Ausführungsformen von Leiteranschlussklemmen realisieren. Ein weiterer Vorteil ist, dass der Betätigungsabschnitt vergleichsweise kurz ausgebildet sein kann, z.B. eine Länge von maximal 20 % der Länge des Klemmabschnitts aufweisen kann. Auf diese Weise ist die Klemmfeder trotz des von dem Klemmabschnitt abgehenden Betätigungsabschnitts vergleichsweise kompakt und lässt sich gut in kleinbauenden Isolierstoffgehäusen unterbringen.

Der Anlageabschnitt dient zur Anlage und zum Abstützen der Klemmfeder im Isolierstoffgehäuse. Der Anlageabschnitt liegt z.B. an einer Anlagefläche des Isolierstoffgehäuses an diesem an.

Die Klemmfeder kann z.B. aus Flachmaterial bestehen, z.B. aus einem Stück Metallblech, das entsprechend gebogen ist. Soweit in diesem Zusammenhang der Begriff der Länge oder Längsrichtung verwendet wird, bezieht sich dies auf diejenige Erstreckungsrichtung des Flachmaterials, die die größte Abmessung aufweist. Soweit der Begriff der Breite verwendet wird, handelt es sich um eine orthogonal zur Längsrichtung gerichtete Dimension des Flachmaterials. Als Dicke der Klemmfeder wird dabei die Materialdicke des Flachmaterials bezeichnet.

Gemäß einer vorteilhaften Weiterbildung der Erfindung weist die Leiteranschlussklemme folgende Merkmale auf:
a) der Betätigungsabschnitt weist eine Beaufschlagungsfläche zur Beaufschlagung durch ein Betätigungselement auf,
b) der Klemmabschnitt weist eine Klemmkante zum Klemmen des elektrischen Leiters gegen die Stromschiene auf,
c) die Klemmfeder ist aus Flachmaterial mit auf entgegengesetzten Seiten des Flachmaterials gebildeten Hauptoberflächen ausgebildet, die die größten Oberflächen der Klemmfeder sind,
d) die Beaufschlagungsfläche ist an der Hauptoberfläche angeordnet, an der die Klemmkante gebildet ist.

Dies erlaubt eine einfache und kompaktbauende Realisierung eines mit Druckkraft zu beaufschlagenden Betätigungsabschnitts einer Klemmfeder, insbesondere wenn der Betätigungsabschnitt - wie hier - an den am Anlageabschnitt-abgewandten Ende an den Klemmabschnitt angrenzt.

Gemäß einer vorteilhaften Weiterbildung der Erfindung weist der Betätigungsabschnitt eine konvexe Beaufschlagungsfläche zur Beaufschlagung durch ein Betätigungselement auf. Dies erlaubt eine einfache und kompaktbauende Realisierung eines mit Druckkraft zu beaufschlagenden Betätigungsabschnitts einer Klemmfeder, insbesondere wenn der Betätigungsabschnitt - wie hier - an den am Anlageabschnitt-abgewandten Ende an den Klemmabschnitt angrenzt.

Das Betätigungselement kann ein externes Betätigungselement sein, das nicht Teil der Leiteranschlussklemme ist, z.B. ein Schraubendreher. Das Betätigungselement kann gemäß einer vorteilhaften Weiterbildung der Erfindung auch ein Teil der Leiteranschlussklemme sein, z.B. ein zumindest teilweise im Isolierstoffgehäuse angeordneter Betätigungshebel. Der Betätigungshebel kann schwimmend oder fest gelagert sein. Als Gegenlager für den Betätigungshebel können z.B. einer oder mehrere innere Bereiche des Isolierstoffgehäuses und/oder Bereiche der Klemmfeder und/oder der Stromschiene vorgesehen sein.

Ein weiterer Vorteil ist, dass bei einer Leiteranschlussklemme mit integriertem Betätigungselement, z.B. einem Betätigungshebel, dieses Betätigungselement hinsichtlich seiner Drehachse näher an der Klemmstelle, d.h. näher an der Stromschiene, angeordnet sein kann. Auch dies begünstigt die Realisierung einer besonders kompakt bauenden Leiteranschlussklemme.

Gemäß einer vorteilhaften Weiterbildung der Erfindung steht der Betätigungsabschnitt gegenüber der Klemmkante der Klemmfeder in Erstreckungsrichtung des Klemmabschnitts hervor. Insbesondere kann vorgesehen sein, dass der Betätigungsabschnitt quer zur Klemmkante gegenüber der Klemmkante hervorsteht. Hierdurch lassen sich mechanisch günstige Kräfteverhältnisse realisieren, die zu geringen Betätigungskräften bei der Beaufschlagung des Betätigungsabschnitts führen. Ein weiterer Vorteil ist, dass eine Betätigung der Klemmfeder auf der Rückseite, d.h. der von Leitereinführungsöffnung abgewandten Seite, des Halterahmens möglich ist.

Gemäß einer vorteilhaften Weiterbildung der Erfindung ist der Betätigungsabschnitt in Form von wenigstens zwei die Klemmkante der Klemmfeder zwischen sich aufnehmenden Betätigungsarmen ausgebildet, die von dem Klemmabschnitt abragen. Dies hat den Vorteil, dass eine mechanisch günstige, symmetrische Krafteinleitung der Druckkraft auf den Betätigungsabschnitt realisiert werden kann. Zudem begrenzen die Betätigungsarme die Klemmkante seitlich, sodass diese zugleich als Einführhilfe für einen elektrischen Leiter dienen können. So kann die Klemmfeder am Klemmabschnitt-seitigen Ende z.B. gabelartig mit zwei abstehenden Zinken geformt sein, die den Betätigungsabschnitt bzw. die Betätigungsarme bilden.

Gemäß einer vorteilhaften Weiterbildung der Erfindung ist im geschlossenen Zustand der Leiteranschlussklemme und ohne eingeführten Leiter ein Stromschienenabschnitt der Stromschiene zwischen den Betätigungsarmen angeordnet. Dies erlaubt eine platzsparende Anordnung der genannten Bauteile.

Gemäß der Erfindung nimmt die Breite der Klemmfeder vom Klemmabschnitt zum Betätigungsabschnitt hin zu. Dies hat den Vorteil, dass eine an sich schlanke Klemmfeder mit zugleich relativ breiter Klemmkante realisiert werden kann. Hiermit geht eine Materialersparnis bei zugleich günstigen elektrischen Kontaktierungseigenschaften einher. Es können damit auch große Leiterquerschnitte geklemmt werden.

Die Klemmfeder kann hinsichtlich ihrer übrigen Formgebung je nach Anwendungsfall unterschiedlich ausgebildet sein. So kann die Klemmfeder z.B. zwischen dem Klemmabschnitt und dem Anlageabschnitt einen Verbindungsabschnitt aufweisen, der den Klemmabschnitt mit dem Anlageabschnitt verbindet. Der Verbindungsabschnitt kann z.B. als Verbindungssteg oder Federbogen ausgebildet sein. Insbesondere kann die Klemmfeder einen sich an den Anlageabschnitt anschließenden Federbogen und einen sich an den Federbogen anschließenden Klemmabschnitt aufweisen. Hieran schließt sich dann der Betätigungsabschnitt an. Der Federbogen kann z.B. eine Krümmung um etwa 180° (+/- 20°) aufweisen.

Gemäß einer vorteilhaften Weiterbildung der Erfindung erstreckt sich der Betätigungsabschnitt zu seinem Ende hin von der Wirkrichtung der am Klemmabschnitt wirkenden Federkraft der Klemmfeder weg. Dies erlaubt eine einfache und kompaktbauende Realisierung eines mit Druckkraft zu beaufschlagenden Betätigungsabschnitts einer Klemmfeder, insbesondere wenn der Betätigungsabschnitt - wie hier - an den am Anlageabschnitt-abgewandten Ende an den Klemmabschnitt angrenzt

Gemäß einer vorteilhaften Weiterbildung der Erfindung erstreckt sich der Betätigungsabschnitt von dem Klemmabschnitt vor zunächst im Wesentlichen in der gleichen Richtung wie der Klemmabschnitt und erstreckt sich im weiteren Verlauf von der Wirkrichtung der Federkraft des Klemmabschnitts fort. Diese Richtungsänderung in der Erstreckungsrichtung kann insbesondere in einem Abstand von der Klemmkante am Betätigungsabschnitt ausgebildet sein, z.B. derart, dass sich der Betätigungsabschnitt von dem Klemmabschnitt fort zunächst im Wesentlichen in der gleichen Richtung wie der Klemmabschnitt erstreckt und sich in einem Abstand von der Klemmkante erst von der Wirkrichtung der Federkraft des Klemmabschnitts fort erstreckt. Dort, wo sich der Betätigungsabschnitt von der Wirkrichtung der Federkraft des Klemmabschnitts fort erstreckt, kann er sich im Wesentlichen entgegengesetzt zur Wirkrichtung der Federkraft des Klemmabschnitts oder im Winkel dazu fort erstrecken.

Gemäß einer vorteilhaften Weiterbildung der Erfindung weist der Kontakteinsatz wenigstens einen Halterahmen mit einer fensterartigen Öffnung auf, in der zumindest die Klemmfeder unter Vorspannung eingespannt ist. Dies hat den Vorteil, dass die Klemmfeder vormontiert mit dem Halterahmen bereitgestellt werden kann und dann als vormontierte Einheit in das Isolierstoffgehäuse eingesetzt werden kann. Zudem können relativ einfach und materialsparend ausgebildete Klemmfedern eingesetzt werden. Der Halterahmen kann als separates Bauteil oder in Baueinheit, z.B. einstückig, mit der Stromschiene ausgeführt sein. Alternativ kann auch die Stromschiene selbst als Halterahmen ausgebildet sein. Schließlich ist es auch möglich, separate Bauteile für die Klemmfeder, die Stromschiene und den Halterahmen zu realisieren. Dies erlaubt vielfältige Designmöglichkeiten bei der Auslegung der Leiteranschlussklemme.

Gemäß einer vorteilhaften Weiterbildung der Erfindung ist zwischen der Klemmfeder, insbesondere deren Klemmabschnitt, und dem Halterahmen wenigstens ein Teil der Stromschiene eingespannt.

Alternativ kann auch vorgesehen sein, sowohl bei einer Leiteranschlussklemme ohne Halterahmen als auch mit Halterahmen, dass die Stromschiene zwischen Stromschienenhalteabschnitten der Klemmfeder an dieser eingespannt ist, d.h. dass die Stromschiene zu einer vormontierten Einheit mit der Klemmfeder zusammengesetzt werden kann und diese vormontierte Einheit dann in das Isolierstoffgehäuse der Leiteranschlussklemme eingesetzt werden kann.

Die Erfindung wird nachfolgend anhand von Ausführungsbeispielen unter Verwendung von Zeichnungen näher erläutert.

Es zeigen die
- Figuren 1 bis 5: einen Kontakteinsatz sowie dessen Einzelteile in unterschiedlichen perspektivischen Ansichten und die
- Figur 6: eine Leiteranschlussklemme in perspektivischer Ansicht und die
- Figur 7: die Leiteranschlussklemme gemäß Figur 6 in einer seitlichen Schnittdarstellung bei geöffnetem Betätigungshebel und die
- Figur 8: die Leiteranschlussklemme gemäß Figur 7 bei geschlossenem Betätigungshebel in vergleichbarer Schnittdarstellung und die
- Figuren 9 bis 11: eine zweite Ausführungsform eines Kontakteinsatzes und die
- Figur 12: eine weitere Ausführungsform einer Leiteranschlussklemme in seitlicher Schnittdarstellung bei geöffnetem Betätigungshebel und die
- Figur 13: die Leiteranschlussklemme gemäß Figur 12 bei geschlossenem Betätigungshebel in vergleichbarer Schnittdarstellung und die
- Figuren 14 bis 17: eine dritte Ausführungsform eines Kontakteinsatzes.

In den Figuren werden gleiche Bezugszeichen für einander entsprechende Elemente verwendet.

Unter gleichzeitiger Bezugnahme auf die Figuren 1 bis 5 wird eine erste Ausführungsform eines Kontakteinsatzes 4 einer Leiteranschlussklemme erläutert. Der Kontakteinsatz 4 weist drei Klemmfedern 5 auf, die über einen Verbindungssteg 56 miteinander verbunden sind. Die drei Klemmfedern 5 können mit dem Verbindungssteg 56 z.B. einstückig aus einem Metallblech hergestellt sein. Der Verbindungssteg 56 weist einen ausgestanzten und nach unten abgewinkelten Bereich 57 auf, der zur definierten Anordnung und Lagefixierung des Kontakteinsatzes 4 in einem Isolierstoffgehäuse dient. Das Isolierstoffgehäuse weist an der Stelle des Materialbereichs 57 eine entsprechend geformte Vertiefung auf.

Jede der drei Klemmfedern 5 ist ferner wie folgt ausgebildet. Ausgehend von dem Verbindungssteg 56 erstreckt sich nach einem eingeschnürten Bereich 59 ein Anlageabschnitt 50 der Klemmfeder. An den Anlageabschnitt 50 schließt sich ein Federbogen 58 und an diesem ein Klemmabschnitt 51 an. Vom Klemmabschnitt 51 geht ein Betätigungsabschnitt 52 ab. Der Betätigungsabschnitt 52 weist zwei Betätigungsarme 52a, 52b auf, an denen jeweils an der oberen Seite eine Betätigungsfläche 53 für eine Druckkraft-Betätigung des jeweiligen Betätigungsarms 52a, 52b vorhanden ist. Zwischen den Betätigungsarmen 52a, 52b befindet sich eine Klemmkante 54 des Klemmschenkels 51.

Die beschriebene Klemmfederanordnung mit den drei Klemmfedern 5 ist in einem Halterahmen 8 montiert, wie insbesondere die Figuren 1 und 3 zeigen. Der Halterahmen 8 weist für jede Klemmfeder 5 eine fensterartige Öffnung 80 auf, durch die sich im unteren Bereich der Anlageschenkel 50 bzw. dessen eingeschnürter Bereich 59 und im oberen Bereich der Klemmschenkel 51 hindurch erstrecken. Der Halterahmen 8 ist einstückig mit einer Stromschiene 6 ausgebildet, die im oberen Bereich verläuft, wo die Klemmschenkel angeordnet sind. Durch herausgestanzte und gebogene Materialabschnitte des Halterahmens 8 werden Stromschienenabschnitte 60 geschaffen, die jeweils mit der Klemmkante 54 einer Klemmfeder 5 eine Klemmstelle für einen anzuklemmenden elektrischen Leiter bilden. Wie insbesondere in der Figur 3 erkennbar ist, verlaufen die Stromschienenabschnitte 60 zwischen den jeweiligen Betätigungsarmen 52a, 52b einer Klemmfeder 5 hindurch, wenn kein elektrischer Leiter dort eingeführt ist und der Betätigungsabschnitt 52 nicht beaufschlagt ist. Die jeweilige Klemmfeder 5 ist damit unter einer gewissen Vorspannung in der fensterartigen Öffnung 80 eingespannt und gibt eine Federkraft in einer Wirkrichtung W ab. Zum Öffnen der Klemmstelle, d.h. um die Klemmkante 54 von dem Stromschienenabschnitt 60 zu entfernen, wird auf die Beaufschlagungsflächen 53 eine Druckkraft F aufgebracht, wie in Figur 4 dargestellt.

Sofern kein elektrischer Leiter in der Klemmstelle eingeführt ist, liegt die Klemmkante 54 am Stromschienenabschnitt 60 an. Anderenfalls wird zwischen der Klemmkante 54 und dem Stromschienenabschnitt 60 der elektrische Leiter aufgenommen.

Die Figur 5 zeigt ferner, dass der Halterahmen 8 innerhalb der jeweiligen fensterartigen Öffnung 80 einen verjüngten Bereich 83 aufweist, d.h. ein Bereich mit geringerer lichter Weite. Dieser ist hinsichtlich seiner lichten Weite an die Breite des eingeschnürten Bereichs 59 an der Klemmfeder 5 angepasst. Auf diese Weise wird die Einheit aus den Klemmfedern 5 formschlüssig in den fensterartigen Öffnungen 80 fixiert.

Die Figur 6 zeigt eine Leiteranschlussklemme 1 mit einem Isolierstoffgehäuse 3. Die Leiteranschlussklemme 1 weist drei Anschlussmöglichkeiten für elektrische Leiter 2 auf. Hierzu sind im Isolierstoffgehäuse 3 drei Leitereinführungsöffnungen 10 ausgebildet. Beispielhaft zeigt die Figur 6, wie in der linken Leitereinführungsöffnung 10 ein elektrischer Leiter 2 eingesteckt ist. Um eine jeweilige Klemmstelle der Leiteranschlussklemme 1 ohne externes Werkzeug öffnen zu können, weist die Leiteranschlussklemme 1 darin eingebaute Betätigungshebel 7 auf. Für jede Klemmfeder bzw. Klemmstelle ist ein Betätigungshebel 7 vorhanden. Die Betätigungshebel 7 können von einer geschlossenen Stellung, wie bei den rechten zwei Hebeln 7 in Figur 6 dargestellt, in eine geöffnete Stellung, wie beim linken Hebel 7 dargestellt, und umgekehrt verschwenkt werden. In der geöffneten Stellung wird die Klemmstelle durch Druckkraft-Beaufschlagung der jeweiligen Beaufschlagungsflächen 53 an der Klemmfeder mittels des Hebels 7 bzw. eines mit dem Hebel 7 verbundenen Beaufschlagungselements geöffnet.

In der Leiteranschlussklemme 1 gemäß Figur 6 kann ein Kontakteinsatz 4 gemäß den Figuren 1 bis 5 angeordnet sein. Dies ist in den Figuren 7 bis 8 anhand zweier seitlicher Schnittdarstellungen gezeigt. Die Figur 7 zeigt die Leiteranschlussklemme bei geöffnetem Betätigungshebel 7 und eingeführtem elektrischen Leiter 2, die Figur 8 bei geschlossenem Betätigungshebel 7 und ohne eingeführten elektrischen Leiter.

Erkennbar ist in der Figur 7 insbesondere, dass ein vorderer abisolierter Bereich des elektrischen Leiters 2 zwischen der Stromschiene 6 und der Klemmkante 54 der Klemmfeder 5 festgeklemmt ist und damit elektrisch kontaktiert und mechanisch fixiert ist. Erkennbar ist außerdem, dass das Isolierstoffgehäuse 3 aus mehreren Gehäuseteilen, z.B. zwei Gehäuseteilen 30, 31, gebildet sein kann, die z.B. mittels einer Rast- oder Schnapp-Verbindung miteinander verbunden sind.

Erkennbar ist in der Figur 8 außerdem, dass bei geschlossenem Betätigungshebel 7 und ohne eingeführten elektrischen Leiter 2 die Klemmfeder 5 sich in ihrer normal vorgespannten Position befindet, d.h. die Klemmkante 54 liegt am Stromschienenabschnitt 60 an. Der Kontakteinsatz 4 sieht dann z.B. wie in Figur 1 dargestellt aus. Zwischen dem Betätigungshebel 7 und der Klemmfeder 5 kann ein im Querschnitt U-förmiger Stößel ausgebildet sein, über den die Betätigungskraft des Betätigungshebels 7 auf die Betätigungsarme 52a, 52b übertragen wird. Auch der Betätigungshebel 7 kann im Querschnitt U-förmig ausgebildet sein. In beiden Fällen wird mittels der U-Form der Vorteil erzielt, dass ein elektrischer Leiter 2 durch diese U-Form hindurch geführt werden kann.

Die in den Figuren 9 bis 11 dargestellte zweite Ausführungsform eines Kontakteinsatzes 4 ist in der Figur 9 in Form von Einzelteilen und in den Figuren 10 und 11 im zusammenmontierten Zustand in verschiedenen Ansichten dargestellt. Der Kontakteinsatz 4 ist aus drei Arten von Bauteilen aufgebaut. Ein Bauteil ist eine durchgehende Stromschiene 6, die drei Stromschienenstücke 61 aufweist. Die Stromschienenstücke 61 ragen vom sie verbindenden Abschnitt der Stromschiene 6 in derselben Richtung ab. Als weitere Bauteile sind Halterahmen 8 und Klemmfedern 5 vorhanden. Hierbei wird jeweils eine Klemmfeder 5 mit jeweils einem Halterahmen an einem der Stromschienenstücke 61 befestigt. Die Klemmfedern 5 sind vergleichbar ausgebildet wie die Klemmfedern 5 gemäß der ersten Ausführungsform, wobei in der zweiten Ausführungsform der die Klemmfedern 5 verbindende Verbindungssteg 56 nicht vorhanden ist. Auch die Halterahmen 8 sind als einzelne Bauteile ohne sie verbindende Materialbereiche ausgebildet. Die Klemmfeder 5 wird dabei an der Seite, an der die Klemmkante 54 gebildet ist, an einer unteren Haltefläche 81 des Halterahmens 8 eingehängt. An der Seite des Anlageabschnitts 50 wird die Klemmfeder 5 an einer oberen Haltefläche 82 des Halterahmens 8 eingehängt. Hierbei wird wiederum der eingeschnürte Bereich 59 in einen verjüngten Bereich 83 in der fensterartigen Öffnung 80 des Halterahmens 8 eingesetzt, um auf diese Weise die Klemmfeder 5 auf der Seite des Anlageabschnitts 50 am Rahmen 8 mechanisch zu fixieren.

Die Figuren 10 und 11 lassen die Einbausituation der Stromschiene 6 erkennen.Erkennbar ist, dass die Stromschienenstücke 61 durch die Öffnungen 80 der Halterahmen 8 hindurchragen und dort gehalten sind, indem sie zwischen der unteren Haltefläche 81 und der Klemmfeder 5 eingespannt sind.

Sofern kein elektrischer Leiter in der Klemmstelle eingeführt ist, liegt die Klemmkante 54 am Stromschienenabschnitt 61 an. Anderenfalls wird zwischen der Klemmkante 54 und dem Stromschienenabschnitt 61 der elektrische Leiter aufgenommen.

Wie man erkennt, ergibt sich wegen der durchgehenden Stromschiene 6 ein als robuste Baueinheit vormontierbarer Kontakteinsatz 4.

Die Figur 12 zeigt eine weitere Ausführungsform einer Leiteranschlussklemme 1 in seitlicher Schnittdarstellung, wobei ein Betätigungshebel 7 sich in der geöffneten Stellung befindet. Die Figur 13 zeigt die Leiteranschlussklemme 1 gemäß Figur 12 in vergleichbarer Ansicht bei geschlossenem Betätigungshebel 7. In die Leitereinführungsöffnung 10 ist in beiden Fällen kein elektrischer Leiter eingeführt. In der Leiteranschlussklemme 1 kann einer der hier beschriebenen Kontakteinsätze 4 eingesetzt sein, z.B. in der zweiten Ausführungsform gemäß den Figuren 9 bis 11. Erkennbar ist in der Figur 12 insbesondere eine mit dem Betätigungshebel 7 verbundene Betätigungsscheibe 70, die über eine Betätigungskontur die Betätigungsfläche 53 der Klemmfeder 5 mit einer Druckkraft beaufschlagt (in der Darstellung gemäß Figur 12 von unten), sodass der Klemmschenkel 51 nach oben ausgelenkt ist und von dem Stromschienenstück 61 entfernt ist. Bei geschlossenem Betätigungshebel 7, wie in der Figur 13 erkennbar ist, liegt dagegen der Klemmabschnitt 51 mit seiner Klemmkante 54 am Stromschienenstück 61 an.

Die Figuren 14 bis 17 zeigen in verschiedenen Ansichten eine dritte Ausführungsform eines Kontakteinsatzes einer Leiteranschlussklemme, z.B. einer der zuvor beschriebenen Leiteranschlussklemmen, und dessen Einzelteile. Hierbei zeigen die Figuren 14, 16 und 17 den vollständigen Kontakteinsatz und die Figur 15 eine Klemmfeder 5.

Die Klemmfeder 5 kann als einstückiges Blechteil ausgebildet sein. Sie weist drei Klemmabschnitte 51 und zwei Anlageabschnitte 50 auf, die über einen Verbindungssteg 10 miteinander verbunden sind. Die Klemmabschnitte 51 sind wie zuvor bereits beschrieben mit davon jeweils abgehenden Betätigungsabschnitten 52 mit Betätigungsarmen 52a, 52b ausgebildet, die jeweils eine Beaufschlagungsfläche 53 aufweisen. Zwischen den Betätigungsarmen 52a, 52b befindet sich die Klemmkante 54. Zwischen jeweils zwei Klemmabschnitten 51 ist jeweils einer der zwei Anlageabschnitte 50 nach oben hin hervorgebogen. Ein Anlageabschnitt 50 teilt sich zu seinem freien Ende hin in jeweils einen zentralen Haltearm 12 sowie zwei links und rechts vom Haltearm 12 angeordnete Stützarme 11 auf. Die Stützarme 11 sind vom Anlageabschnitt 50 nach oben herausgebogen und zeigen in Richtung eines freien Endes eines Haltearms 12, der im Abstand von der Abbiegestelle der Stützarme 11 ebenfalls zu einem Bogen geformt ist, und zwar insbesondere mit mehr als 90° Winkel.

Die Stromschiene 6 kann ähnlich wie die Stromschiene 6 bei der zweiten Ausführungsform mit jeweils einem Stromschienenabschnitt 61 für jeden Klemmabschnitt 51 ausgebildet sein. In dem zentralen, die Stromschienenabschnitte 61 verbindenden Teil weist die Stromschiene 6 jeweilige Vertiefungen 62 auf, in die die Stützarme 11 endseitig eingreifen können (insbesondere in Figur 16 erkennbar). Dabei greifen die Haltearme 12 um die Stromschiene 6 herum, und zwar zwischen den Stromschienenabschnitten 61 hindurch. Auf diese Weise wird die Stromschiene 6 zwischen den Stützarmen 11 und den Haltearmen 12 eingespannt und an der Klemmfeder 5 fixiert.

Soweit nicht ausdrücklich anders beschrieben, ist im Übrigen die Funktion der Klemmabschnitte 51 mit den Betätigungsabschnitten 52 bei allen Ausführungsformen der Kontakteinsätze gleich.

## Patentansprüche

1. Leiteranschlussklemme (1) zum Anklemmen wenigstens eines elektrischen Leiters (2), mit wenigstens einem Isolierstoffgehäuse (3) und wenigstens einem Kontakteinsatz (4), der wenigstens eine Klemmfeder (5) und wenigstens eine Stromschiene (6) aufweist, wobei die Klemmfeder (5) einen Anlageabschnitt (50) und einen zum Klemmen des elektrischen Leiters (2) gegen die Stromschiene (6) ausgebildeten Klemmabschnitt (51) aufweist, der an einem Anlageabschnitt-seitigen Ende des Klemmabschnitts (51) unmittelbar oder mittelbar mit dem Anlageabschnitt (50) verbunden ist, wobei die Klemmfeder (5) wenigstens einen an den Klemmabschnitt (51) angrenzenden Betätigungsabschnitt (52) hat, der an dem dem Anlageabschnittseitigen Ende abgewandten Ende des Klemmabschnitts (51) angeordnet ist, wobei der Betätigungsabschnitt (52) als durch eine Druckkraft (F) zu beaufschlagender Betätigungsabschnitt (52) ausgebildet ist, **dadurch gekennzeichnet, dass** die Breite der Klemmfeder (5) vom Klemmabschnitt (51) zu dem Betätigungsabschnitt (52) hin zunimmt.

2. Leiteranschlussklemme (1) nach dem vorhergehenden Anspruch, **gekennzeichnet durch** folgende Merkmale:
a) der Betätigungsabschnitt (52) weist eine Beaufschlagungsfläche (53) zur Beaufschlagung **durch** ein Betätigungselement (7) auf,
b) der Klemmabschnitt (51) weist eine Klemmkante (54) zum Klemmen des elektrischen Leiters (2) gegen die Stromschiene (6) auf,
c) die Klemmfeder (5) ist aus Flachmaterial mit auf entgegengesetzten Seiten des Flachmaterials gebildeten Hauptoberflächen (55) ausgebildet, die die größten Oberflächen der Klemmfeder (5) sind,
d) die Beaufschlagungsfläche (53) ist an der Hauptoberfläche (55) angeordnet, an der die Klemmkante (54) gebildet ist.

3. Leiteranschlussklemme nach einem der vorhergehenden Ansprüche,
**dadurch gekennzeichnet, dass** der Betätigungsabschnitt (52) eine konvexe Beaufschlagungsfläche (53) zur Beaufschlagung durch ein Betätigungselement (7) aufweist.

4. Leiteranschlussklemme nach einem der vorhergehenden Ansprüche,
**dadurch gekennzeichnet, dass** der Betätigungsabschnitt (52) gegenüber einer Klemmkante (54) der Klemmfeder (5) in Erstreckungsrichtung des Klemmabschnitts (51) hervor steht.

5. Leiteranschlussklemme nach einem der vorhergehenden Ansprüche,
**dadurch gekennzeichnet, dass** der Betätigungsabschnitt (52) in Form von wenigstens zwei eine Klemmkante (54) der Klemmfeder (5) zwischen sich aufnehmenden Betätigungsarmen (52a, 52b) ausgebildet ist, die von dem Klemmabschnitt (51) abragen.

6. Leiteranschlussklemme nach dem vorhergehenden Anspruch, **dadurch gekennzeichnet, dass** im geschlossenen Zustand der Leiteranschlussklemme und ohne eingeführten Leiter ein Stromschienenabschnitt (60, 61) der Stromschiene (6) zwischen den Betätigungsarmen (52a, 52b) angeordnet ist.

7. Leiteranschlussklemme nach einem der vorhergehenden Ansprüche,
**dadurch gekennzeichnet, dass** der Betätigungsabschnitt (52) sich zu seinem freien Ende hin von der Wirkrichtung (W) der am Klemmabschnitt wirkenden Federkraft der Klemmfeder (5) weg erstreckt.

8. Leiteranschlussklemme nach einem der vorhergehenden Ansprüche,
**dadurch gekennzeichnet, dass** sich der Betätigungsabschnitt (52) von dem Klemmabschnitt (51) fort zunächst im Wesentlichen in der gleichen Richtung wie der Klemmabschnitt (51) erstreckt und sich im weiteren Verlauf von der Wirkrichtung (W) der Federkraft des Klemmabschnitts (51) fort erstreckt.

9. Leiteranschlussklemme nach einem der vorhergehenden Ansprüche,
**dadurch gekennzeichnet, dass** der Kontakteinsatz (4) wenigstens einen Halterahmen (8) mit einer fensterartigen Öffnung (80) aufweist, in der zumindest die Klemmfeder (5) unter Vorspannung eingespannt ist.

10. Leiteranschlussklemme nach dem vorhergehenden Anspruch, **dadurch gekennzeichnet, dass** zwischen der Klemmfeder (5), insbesondere deren Klemmabschnitt (51), und dem Halterahmen (8) wenigstens ein Teil der Stromschiene (6) eingespannt ist.

## Claims

1. Conductor connection terminal (1) for terminal connection of at least one electrical conductor (2), comprising at least one insulating housing (3) and at least one contact insert (4) which has at least one clamping spring (5) and at least one busbar (6), wherein the clamping spring (5) has a contact section (50) and a clamping section (51) which is designed to clamp the electrical conductor (2) to the busbar (6) and which is directly or indirectly connected to the contact section (50) at a contact section-side end of the clamping section (51), wherein the clamping spring (5) has at least one operating section (52) which adjoins the clamping section (51) and which is arranged at that end of the clamping section (51) which is averted from the contact section-side end, wherein the operating section (52) is in the form of an operating section (52) to which a pressure force (F) is to be applied, **characterized in that** the width of the clamping spring (5) increases from the clamping section (51) to the operating section (52).

2. Conductor connection terminal (1) according to the preceding claim, **characterized by** the following features:
a) the operating section (52) has a force application area (53) for force to be applied by an operating element (7),
b) the clamping section (51) has a clamping edge (54) for clamping the electrical conductor (2) to the busbar (6),
c) the clamping spring (5) is formed from flat material with main surfaces (55) which are formed on opposite sides of the flat material and which are the largest surfaces of the clamping spring (5),
d) the force application area (53) is arranged on the main surface (55) on which the clamping edge (54) is formed.

3. Conductor connection terminal according to either of the preceding claims, **characterized in that** the operating section (52) has a convex force application area (53) for force to be applied by an operating element (7).

4. Conductor connection terminal according to one of the preceding claims, **characterized in that** the operating section (52) projects in relation to a clamping edge (54) of the clamping spring (5) in the direction of extent of the clamping section (51).

5. Conductor connection terminal according to one of the preceding claims, **characterized in that** the operating section (52) is designed in the form of at least two operating arms (52a, 52b) which accommodate a clamping edge (54) of the clamping spring (5) between them and which protrude from the clamping section (51).

6. Conductor connection terminal according to the preceding claim, **characterized in that**, in the closed state of the conductor connection terminal and without a conductor inserted, a busbar section (60, 61) of the busbar (6) is arranged between the operating arms (52a, 52b).

7. Conductor connection terminal according to one of the preceding claims, **characterized in that** the operating section (52), in the direction of its free end, extends away from the direction (W) of action of the spring force of the clamping spring (5), which force acts on the clamping section.

8. Conductor connection terminal according to one of the preceding claims, **characterized in that** the operating section (52) extends away from the clamping section (51) initially substantially in the same direction as the clamping section (51) and, in the further course, extends away from the direction (W) of action of the spring force of the clamping section (51).

9. Conductor connection terminal according to one of the preceding claims, **characterized in that** the contact insert (4) has at least one holding frame (8) with a window-like opening (80) in which at least the clamping spring (5) is clamped under a prestress.

10. Conductor connection terminal according to the preceding claim, **characterized in that** at least one part of the busbar (6) is clamped between the clamping spring (5), in particular its clamping section (51), and the holding frame (8).

## Revendications

1. Borne de connexion de conducteur (1) destinée à fixer au moins un conducteur électrique (2), comportant au moins un boîtier en matériau isolant (3) et au moins un insert de contact (4), qui comporte au moins un ressort de serrage (5) et au moins une barre conductrice (6), dans lequel le ressort de serrage (5) comporte une partie d'appui (50) et une partie de serrage (51) réalisée de manière à serrer le conducteur électrique (2) contre la barre conductrice (6), laquelle partie de serrage est reliée directement ou indirectement à la partie d'appui (50) au niveau d'une extrémité de la partie de serrage (51) située du côté de la partie d'appui, dans lequel le ressort de serrage (5) présente au moins une partie d'actionnement (52) adjacente à la partie de serrage (51), laquelle partie d'actionnement est disposée sur l'extrémité de la partie de serrage (51) qui est tournée à l'opposé de l'extrémité située du côté de la partie d'appui, dans laquelle la partie d'actionnement (52) est réalisée sous la forme d'une partie d'actionnement (52) devant être soumise à une force de pression (F), **caractérisée en ce que** la largeur du ressort de serrage (5) augmente depuis la partie de serrage (51) vers la partie d'actionnement (52).

2. Borne de connexion de conducteur (1) selon la revendication précédente, **caractérisée par** les éléments caractéristiques suivants:
a) la partie d'actionnement (52) présente une surface de sollicitation (53) destinée à être sollicitée par un élément d'actionnement (7),
b) la partie de serrage (51) présente une arête de serrage (54) destinée à serrer le conducteur électrique (2) contre la barre conductrice (6),
c) le ressort de serrage (5) est réalisé à partir d'un matériau plat ayant des surfaces principales (55) formées sur des côtés opposés du matériau plat, lesquelles surfaces principales sont les plus grandes surfaces du ressort de serrage (5),
d) la surface de sollicitation (53) est disposée sur la surface principale (55) sur laquelle est formée l'arête de serrage (54).

3. Borne de connexion de conducteur selon l'une quelconque des revendications précédentes, **caractérisée en ce que** la partie d'actionnement (52) comporte une surface convexe de sollicitation (53) destinée à être sollicitée par un élément d'actionnement (7).

4. Borne de connexion de conducteur selon l'une quelconque des revendications précédentes, **caractérisée en ce que** la partie d'actionnement (52) fait saillie par rapport à une arête de serrage (54) du ressort de serrage (5) dans la direction d'extension de la partie de serrage (51).

5. Borne de connexion de conducteur selon l'une quelconque des revendications précédentes, **caractérisée en ce que** la partie d'actionnement (52) est réalisée sous la forme d'au moins deux bras d'actionnement (52a, 52b) recevant entre eux une arête de serrage (54) du ressort de serrage (5), lesquels bras d'actionnement dépassent de la partie de serrage (51).

6. Borne de connexion de conducteur selon la revendication précédente, **caractérisée en ce que**, à l'état fermé de la borne de connexion de conducteur et lorsqu'aucun conducteur n'est introduit, une partie de barre conductrice (60, 61) de la barre conductrice (6) est disposée entre les bras d'actionnement (52a, 52b).

7. Borne de connexion de conducteur selon l'une quelconque des revendications précédentes, **caractérisée en ce que** la partie d'actionnement (52) s'étend en s'éloignant de la direction d'action (W) de la force de ressort du ressort de serrage (5) agissant sur la partie de serrage, vers son extrémité libre.

8. Borne de connexion de conducteur selon l'une quelconque des revendications précédentes, **caractérisée en ce que** la partie d'actionnement (52) s'étend en premier lieu en partant de la partie de serrage (51) sensiblement dans le même direction que la partie de serrage (51) et s'étend encore en s'éloignant de la direction d'action (W) de la force de ressort de la partie de serrage (51).

9. Borne de connexion de conducteur selon l'une quelconque des revendications précédentes, **caractérisée en ce que** l'insert de contact (4) comporte au moins un cadre de support (8) ayant une ouverture (80) de type fenêtre, dans laquelle au moins le ressort de serrage (5) est serré sous précontrainte.

10. Borne de connexion de conducteur selon la revendication précédente, **caractérisée en ce qu'**au moins une partie de la barre conductrice (6) est serrée entre le ressort de serrage (5), notamment sa partie de serrage (51), et le cadre de support (8).
